# EUROPÄISCHE PATENTANMELDUNG

(11) **EP 4 786 673 A1**
(43) Veröffentlichungstag der Anmeldung: **05.08.2026**
(21) Anmeldenummer: 25215892.8
(22) Anmeldetag: 14.11.2025
(51) Int. Cl.: D06F 58/20, D06F 95/00, D06F 58/26, D06F 58/48, D06F 39/30, F28D 21/00

(54) **WÄSCHEREISYSTEM MIT EFFEKTIVER BEHEIZUNG DER TROCKNER UND VERFAHREN HIERZU**

(30) Priorität: 31.01.2025 DE 102025103702
(71) Anmelder: Bringewatt, Wilhelm, 32312 Lübbecke (DE)
(72) Erfinder: Bringewatt, Wilhelm, 32312 Lübbecke (DE)
(74) Vertreter: Walther Bayer Faber Patentanwälte PartGmbB

(57) **Zusammenfassung**

Gegenstand der Erfindung ist ein Wäschereisystem (1) zur energiereduzierten Behandlung von Wäsche, umfassend mehrere Trockner (10) zum Trocknen und Glätten der Wäsche, wobei die Trockner (10) eine Heizeinheit (11) aufweisen, mittels der Heißluft einem Wäscheaufnahmeraum (12) im Trockner (10) zuführbar ist, und wobei das Wäschereisystem (1) mehrere weitere Wäschebehandlungsautomaten (13) und Versorgungsaggregate (14) aufweist, die im Betrieb heiße Fortluft (15) erzeugen, wobei wenigstens ein Luft-Luft- Wärmetauscher (16, 19) eingerichtet ist, in den die heiße Fortluft (15) des Wäschebehandlungsautomaten (13) und/oder Versorgungsaggregats (14) einführbar und ebenfalls einführbare Frischluft (17) darüber aufheizbar ist, wobei wenigstens eine Leitungseinrichtung (18) zwischen dem Luft-Luft-Wärmetauscher (16, 19) und wenigstens einem Trockner (10) eingerichtet ist, über die die aufgeheizte Frischluft (17) dem Trockner (10) oder einer Mischkammer (30) in Anordnung vor dem Trockner (10) zuführbar ist. Ferner betrifft die Erfindung ein Verfahren zum Betrieb eines solchen Wäschereisystems (1) zur energiereduzierten Behandlung von Wäsche.

## Beschreibung

Die Erfindung betrifft ein Wäschereisystem zur energiereduzierten Behandlung von Wäsche, umfassend mehrere Trockner zum Trocknen und Glätten der Wäsche, wobei die Trockner eine Heizeinheit aufweisen, mittels der Heißluft einem Wäscheaufnahmeraum im Trockner zuführbar ist, und wobei das Wäschereisystem mehrere weitere Wäschebehandlungsautomaten und Versorgungsaggregate aufweist, die im Betrieb heiße Fortluft erzeugen. Die Erfindung betrifft ferner ein Verfahren zum Betrieb eines solchen Wäschereisystems.

### STAND DER TECHNIK

Aus der DE 10 2006 020 003 A1 ist ein Wäschereisystem zur energiereduzierten Behandlung von Wäsche bekannt, umfassend mehrere Wäschebehandlungsautomaten, wobei die Wärmeenergie, die aus der ausgestoßenen Fortluft der Wäschebehandlungsautomaten hervorgeht, dem sogenannten Wrasen, einem gemeinsamen Wärmetauscher zugeführt wird. Diese Energie aus der Fortluft wird umgewandelt in Warmwasser oder Warmluft in Form von Frischwasser oder Frischluft. Dafür ist gemäß der Offenbarung ein zentraler Wärmetauscher vorgesehen, in den die feuchte, warme Fortluft der Wäschebehandlungsautomaten geführt wird. Über einen Wasserkreislauf wird Wasser an der Trocknung der feuchten, warmen Fortluft erwärmt, um über dieses erwärmte Wasser in einem geschlossenen Wasserkreislauf wiederum kaltes Frischwasser zu erwärmen. Nachteilhafterweise erfolgt die Nutzung der Wärmeenergie aus der warmen Fortluft dadurch, dass diese direkt in einen zentralen Wärmeschauscher geführt und rezirkuliert wird, während im Kondensationsprozess anfallendes Warmwasser mittels eines weiteren Wärmetauschers weiter genutzt wird, indem Frischwasser erwärmt wird, das den Wäschebehandlungsautomaten anschließend zugeführt wird. Das erwärmte Frischwasser wird später weiteren Wäschebehandlungsautomaten zugeführt, beispielsweise einer Taktwaschmaschine.

Weiterhin ist eine Form der Wärmerückgewinnung in einem Wäschereisystem aus der DE 10 2009 004 085 A1 bekannt geworden, bei dem heiße Fortluft aus dem Betrieb der Wäschebehandlungsautomaten über einen zentralen Abluftkanal einem Wärmetauscher zugeführt wird. So kann die Luft vorgewärmt werden, die beispielsweise in die Trockner oder die Tunnelfinisher eingeführt wird.

Damit sind grundsätzlich Wärme-Rückgewinnungseinrichtungen bekannt, die nicht nur von warmem oder heißem Abwasser Wärme rückgewinnen, sondern auch von heißer Fortluft. Die heiße Fortluft bezeichnet im vorliegenden Sinne der Erfindung eine Fortluft, die beispielsweise deutlich über Raumtemperatur liegt, etwa mindestens 50°C bis 70°C. Diese Fortluft wird zumeist sofort in konventionelle Wärmetauscher überführt, beispielsweise Luft-Luft-Wärmetauscher oder Luft-Wasser-Wärmetauscher. Die so rückgewonnene Wärme wird zum Betrieb des Wäschereisystems rezirkuliert, jedoch ist jeder Wärmetauscher mit einem nur begrenzten Wirkungsgrad behaftet, da immer nur eine Teilwärme aus der Fortluft zurückgeführt werden kann. Insbesondere der energieintensive Betrieb der Trockner kann verbessert werden, indem Abwärme aus anderen Wäschebehandlungsautomaten oder sonstigen Versorgungsaggregaten wie Dampferzeuger oder Heizregister für den Betrieb der Trockner genutzt wird. Ein Nachteil ist dabei aber die unstete Verfügbarkeit der Abwärme aus den anderen Wäschebehandlungsautomaten oder sonstigen Versorgungsaggregaten und die Fortluft kann je nach Herkunft aus den anderen Wäschebehandlungsautomaten oder sonstigen Versorgungsaggregaten dazu führen, dass die Wäsche mögliche Gerüche annimmt, was zu vermeiden ist.

In Bezug auf eine Nachrüstung bestehender Einrichtungen einer Wäscherei mit Mitteln, die zur energiereduzierten Behandlung von Wäsche beitragen, steht ferner das Erfordernis im Vordergrund, einen möglichst geringen Änderungs- und Anlagenaufwand zu betreiben.

### OFFENBARUNG DER ERFINDUNG

Diese Aufgabe wird ausgehend von einem Wäschereisystem gemäß dem Oberbegriff des Anspruchs 1 und ausgehend von einem Verfahren gemäß Anspruch 11 in Verbindung mit dem kennzeichnenden Merkmalen gelöst. Vorteilhafte Weiterbildungen der Erfindung sind in den abhängigen Ansprüchen angegeben.

Die Erfindung schließt in Bezug auf das Wäschereisystem die technische Lehre ein, dass wenigstens ein Luft-Luft- Wärmetauscher eingerichtet ist, in den die heiße Fortluft des Wäschebehandlungsautomaten und/oder Versorgungsaggregats einführbar und ebenfalls einführbare Frischluft darüber aufheizbar ist, wobei wenigstens eine Leitungseinrichtung zwischen dem Luft-Luft- Wärmetauscher und wenigstens einem Trockner eingerichtet ist, über die die aufgeheizte Frischluft dem Trockner oder einer Mischkammer in Anordnung vor dem Trockner zuführbar ist.

Kern der Erfindung ist eine hybride Beheizung der Trockner, und zwar durch die aufgeheizte Frischluft aus dem Luft-Luft-Wärmetauscher und danach durch die weitere Erwärmung durch den Trocknern zugeordneten Heizelementen auf die gewünschte Lufttemperatur für den Trocknungsprozess. Die Luft-Luft-Wärmetauscher an den Mangeln, Tunnelfinishern oder sonstigen Versorgungsaggregaten, wie Dampfkessel oder Thermoölerhitzer, sorgen erfindungsgemäß für die Erwärmung der Trockner-Frischluft.

Die Mischkammer kann vor dem Trockner, also Luftstrom- aufwärts, oder innerhalb des Trockners eingerichtet sein, an die die Heizeinheit und die Leitungseinrichtung angeschlossen sind, wobei vorzugsweise die Mischkammer und/oder die Heizeinheit baueinheitlich mit dem Trockner ausgebildet oder außenseitig am Gehäuse des Trockners angeordnet sind. Dabei muss die Zufuhr des Heißgases der Heizeinheit und die aufgeheizte Frischluft über die Mischkammer an den Trockner nicht gleichzeitig erfolgen und es kann auch wechselweise mit der aufgeheizten Frischluft aus den Luft-Luft-Wärmetauschern oder mit dem Heißgas der Heizeinheit der Trockner beheizt werden. So können die Trockner mit der Heißluft aus der Heizeinheit betrieben werden, und die Trockner können auch nur aus der aufgeheizten Frischluft betrieben werden, die aus den Luft-Luft-Wärmetauschern stammt. Hierfür kann eine Steuerklappe in der Mischkammer vorgesehen werden.

Es ist im Sinne der Erfindung für einen vorteilhaften und damit kostenminimalen Betrieb der Trockner vorgesehen, dass zumindest überwiegend die Trockner mit Wärme aus den weiteren Wäschebehandlungsautomaten oder sonstigen Versorgungsaggregaten versorgt werden, und durch den Betrieb der jeweils den Trocknern zugeordneten Heizeinheit wird die aufgeheizte und dem Trockner zugeführte Frischluft auf eine noch höhere Temperatur gebracht, wenn diese in der Mischkammer gemischt und diese insofern durchlaufen hat, sodass zugleich die Heizeinheit mit geringerer Leistung betrieben werden kann, da die dem Trockner zugeführte Luft nicht mehr von Raumtemperatur oder Hallentemperatur auf die notwendige Heiztemperatur des Wäscheaufnahmeraums aufgeheizt werden muss.

Versuche haben gezeigt, dass sich für den Betrieb der Heizeinheit nur noch ein kleiner Anteil an notwendiger zuzuführender Energie ergibt, da die aufgeheizte Frischluft bereits beispielsweise Temperaturen von beispielsweise 70°C bis 90°C aufweisen kann, je nach Herkunft bzw. der Temperatur der heißen Fortluft, die in den Luft-Luft-Wärmetauscher eingeführt wird.

Gasbeheizte Mangeln besitzen in der Regel einen Thermoölkreislauf in der Mangel selbst, sodass auch der Thermoölerhitzer Bestandteil der Mangel ist, der Abluft erzeugt. Für solche Mangeln ist der Abgasstrom aus dem Thermoölerhitzer und der der Fortluftstrom aus der Mangel-Fortluft nutzbar, vorzugsweise über zwei Wärmetauscher, da das Abgas mit der Fortluft vorher nicht gemischt werden darf, deshalb können auch im Rahmen der Erfindung zwei getrennte Wärmetauscher vorgesehen werden, die gleichermaßen Frischluft zur Wärmeversorgung eines oder mehrerer Trockner erwärmen können.

Die Heizeinheit kann auch durch einen Anschluss an ein zentrales Heizregister repräsentiert sein, sodass für mehrere Trockner die Heizeinheiten durch die Anschlüsse an ein zentrales Heizregister gebildet sind.

Im Sinne der Erfindung können einem Wäschebehandlungsautomaten und/oder einem Versorgungsaggregat ein einziger oder mehrere Trockner zugeordnet sein, abhängig davon, wie groß die Wärmemenge der heißen Fortluft des Automaten oder Systems ist. Auch ist es denkbar, dass einem Trockner mehrere Wäschebehandlungsautomaten und/oder Versorgungsaggregate zugeordnet sind.

Die feuchte Fortluft der Trockner wird beispielsweise über das Hallendach oder in sonstiger Weise aus dem Gebäude des Wäschereisystems herausgeführt, wobei es auch dabei denkbar ist, die Fortluft der Trockner selbst noch einer Wärmepumpe zuzuführen, um beispielsweise Wärmeenergie extern für Wärmenetzanbindungen oder für interne Heizprozesse zu nutzen. Die Fortluft der Trockner ist dann die Wärmequelle für eine solche Wärmepumpe.

Der oder die Luft-Luft- Wärmetauscher kann beziehungsweise können am Ort des jeweiligen Wäschebehandlungsautomaten und/oder des Versorgungsaggregates eingerichtet oder auch baueinheitlich mit diesen ausgebildet sein. Insbesondere kann jedem Wäschebehandlungsautomaten und jedem Versorgungsaggregat ein eigener Luft-Luft-Wärmetauscher zugeordnet sein. Den jeweiligen Luft-Luft-Wärmetauschern wird kalte Frischluft insbesondere aus der Umgebung, der Halle des Wäschereisystems oder über eine Filteranlage aus der freien Umgebung zugeführt, und der Luft-Luft-Wärmetauscher ist insbesondere als Kreuzstrom- oder Gegenstrom-Wärmetauscher ausgeführt, um die kalte Frischluft an der heißen Fortluft möglichst effizient zu erwärmen, beispielsweise auf 70°C bis 90°C.

Alternativ zu mehreren Luft-Luft-Wärmetauschern, die jedem Wäschebehandlungsautomaten und/oder Versorgungsaggregat zugeordnet sind, ist es auch denkbar, dass ein zentraler Luft-Luft-Wärmetauscher eingerichtet ist, dem jeweils eine Leitungseinrichtung aus den Wäschebehandlungsautomaten und/oder den Versorgungsaggregaten zugeführt ist, sodass die jeweils warme Fortluft an den zentralen Luft-Luft-Wärmetauscher führbar ist und sodass vom zentralen Luft-Luft-Wärmetauscher die erwärmte Frischluft an die Trockner führbar ist.

Ebenfalls ist es denkbar, dass eine geringere Anzahl von Luft-Luft-Wärmetauschern eingerichtet ist, als Wäschebehandlungsautomaten und/oder Versorgungsaggregate vorhanden sind. Insofern können beispielsweise auch zwei Luft-Luft-Wärmetauscher eingerichtet sein, auch wenn mehrere Wäschebehandlungsautomaten und Versorgungsaggregate mit diesen Luft-Luft-Wärmetauschern verbunden sind, um die warme Fortluft an den Wärmetauscher zu überführen, insbesondere auch unabhängig von der Anzahl der angeschlossenen Trockner. Die Leitungseinrichtung kann mit einer entsprechenden Verzweigung vom zentralen Luft-Luft-Wärmetauscher oder den wenigen Wärmetauschern an die jeweiligen Trockner geführt werden.

Als ebenfalls mögliche, alternative Ausgestaltung ist es denkbar, dass die Leitungseinrichtung einen Frischluft-Sammelkanal aufweist, in den die erwärmte Frischluft aus den jeweiligen Luft-Luft-Wärmetauschern der Wäschebehandlungsautomaten und/oder aus den Versorgungsaggregaten einspeisbar ist und aus dem die erwärmte Frischluft den Trocknern zuführbar ist. Der Vorteil eines Frischluft- Sammelkanals oder alternativ eines Fortluft- Sammelkanals mit anschließendem Luft-Luft-Wärmetauscher liegt insbesondere in der Vergleichmäßigung der Zufuhr an erwärmter Frischluft an die Trockner. Zudem wird das damit geschaffene Wärmetransfersystem unempfindlich gegen den Ausfall oder Stillstand einzelner Wärmequellen aus dem Maschinenpark der Wäschebehandlungsautomaten und/oder aus den Versorgungsaggregaten.

Hingegen kann dann, wenn die Trockner jeweiligen Wäschebehandlungsautomaten und Versorgungsaggregaten mit den zugeordneten Luft-Luft-Wärmetauschern einzeln zugeordnet sind, die jeweilige Heizeinheit mittels einer Steuereinheit angesteuert werden, nämlich ob und wie viel zusätzliche Wärme mit den Heizeinheiten für jeden Trockner bereitgestellt wird.

Insofern kann es vorkommen, dass den mehreren mit gleichen Parametern betreibbaren Trocknern erwärmte Frischluft mit unterschiedlicher Temperatur zugeführt wird, sodass für jeden Trockner über eine zentrale oder jeweils dem Trockner zugeordnete Steuereinheit die Heizeinheit entsprechend stark zuheizt, um die notwendige Betriebstemperatur zu erhalten. Auch ist es denkbar, dass Trockner mit unterschiedlichen Betriebstemperaturen im Wäscheaufnahmeraum betrieben werden, sodass zur Trocknung und Glättung der Wäsche unterschiedliche Taktzeiten für die Trockner vorgesehen werden können. Die Steuereinheit kann dabei zugleich eine Steuerklappe in der Mischkammer ansteuern, um die Luftströme aus Heißgas der Heizeinheit und der aufgeheizten Frischluft aus der Leitungseinrichtung zu steuern.

Alternativ zu einem Frischluft-Sammelkanal ist es auch denkbar, einen Fortluft-Sammelkanal einzurichten, in den zunächst die Fortluft aus den Wäschebehandlungsautomaten und/oder den Versorgungsaggregaten hineingeführt wird, und anschließend wird die Fortluft gesammelt einem zentralen Luft-Luft-Wärmetauscher zugeführt, um Frischluft zentral zu erwärmen und schließlich den Trocknern zuzuführen.

Die Heizeinheiten der Trockner können beispielsweise mit einem Brennstoff, etwa Gas, oder beispielsweise mit elektrischem Strom betrieben werden. In der Regel weisen Heizeinheiten Ventilatoren auf, die mit den bzw. über die Heizelemente einen Heißluftstrom erzeugen, der in den Wäscheaufnahmeraum eingeführt wird, entweder direkt oder über einen Wärmetaucher.

Wenigstens eines der Versorgungsaggregate kann als eine Dampferzeugereinheit, insbesondere umfassend einen Dampfkessel, oder als eine Thermoölanlage ausgebildet sein, die mit einer mit einem Brennstoff betreibbaren Feuerungsanlage ausgebildet ist, wobei ein Abgas der Feuerungsanlage der Dampferzeugereinheit oder der Thermoölanlage dem Luft-Luft-Wärmetauscher zugeführt werden kann. So kann das heiße Abgas der Feuerungsanlage die noch kalte Frischluft im Luft-Luft-Wärmetauscher erwärmen, beispielsweise auf 90°C.

Bildet einer der Wäschebehandlungsautomaten eine Mangel, so kann die Frischluft auf beispielsweise 80°C erwärmt werden, und bildet einer der Wäschebehandlungsautomaten einen Tunnelfinisher, so kann die Frischluft auf beispielsweise 70°C aufgeheizt werden. Die Trockner können jeweilige Steuereinheiten aufweisen, sodass die Heizeinheiten mit einer Intensität betrieben bzw. angesteuert werden können, die angepasst ist an den Massenstrom und die Temperatur der aufgeheizten Frischluft, die dem jeweiligen Trockner zugeführt wird. Im Vordergrund steht dabei die Minimierung des Brennstoffverbrauchs zum Betrieb der Heizeinheit, sodass die erwärmte Fortluft bestenfalls ausgenutzt wird.

Die Leitungseinrichtung kann so an die Heizeinheit angebunden werden, dass diese die aufgeheizte Frischluft ansaugt und weiter erwärmt. Eine zusätzliche Lüftungseinrichtung kann unterstützend vorgesehen sein, insbesondere bei längeren Leitungseinrichtungen oder bei größeren Strömungswiderständen durch den Luft-Luft-Wärmetauscher.

Die Leitungseinrichtung zur Zuführung der aufgeheizten Frischluft kann so an den Trockner angeschlossen sein, dass eine parallele Zufuhr der aufgeheizten Frischluft zur zugeführten Heißluft aus der Heizeinheit dem Wäscheaufnahmeraum des Trockners zuführbar ist. Damit wird eine Alternative aufgezeigt zur Zufuhr der aufgeheizten Frischluft direkt in oder an die Heizeinheit. Auch bei einer parallelen Zufuhr von Heißluft aus der Heizeinheit und aufgeheizter Frischluft aus dem Luft-Luft-Wärmetauscher kann über die Steuereinheit gesteuert werden, mit welcher Leistung die Heizeinheit minimal betrieben werden muss, um ein gewünschtes Trocknungs- und Glättungsergebnis der Wäsche im Trockner zu erzielen. Die Steuereinheit kann dabei auch die Information aufnehmen, zu welchem Zeitpunkt insbesondere im Takt der weiteren Maschinen und Einrichtungen des Wäschereisystems die Wäsche trocken sein muss. Besteht die Möglichkeit, die Trocknungsdauer für die Wäsche zu verlängern, kann die Steuereinheit die Leistung der Heizeinheit auch so weit herunterregeln, dass diese nur noch einen minimalen oder gar keinen Anteil mehr an Heizleistung zur Beheizung des Trockners beisteuern muss. Die Steuereinheit ist insofern dazu eingerichtet, die Heizeinheit des Trockners in Abhängigkeit der Menge und/oder der Temperatur der aufgeheizten Frischluft und in Abhängigkeit der möglichen Trocknungszeitverlängerung energieminimal zu betreiben, basierend auf der über die Leitungseinrichtung zugeführte Wärmemenge aus den Wäschebehandlungsautomaten und/oder der Versorgungsaggregate.

Die Aufgabe der Erfindung wird weiterhin gelöst durch ein Verfahren zum Betrieb eines Wäschereisystems zur energiereduzierten Behandlung von Wäsche, umfassend mehrere Trockner zum Trocknen und Glätten der Wäsche, wobei die Trockner eine Heizeinheit aufweisen, mittels der Heißluft einem Wäscheaufnahmeraum im Trockner zugeführt wird, und wobei das Wäschereisystem mehrere weitere Wäschebehandlungsautomaten und Versorgungsaggregate aufweist, mit denen heiße Fortluft erzeugt wird. Erfindungsgemäß wird ein Luft-Luft-Wärmetauscher eingerichtet, in den die heiße Fortluft des Wäschebehandlungsautomaten und/oder des Versorgungsaggregats eingeführt wird und wobei ferner Frischluft in den Luft-Luft-Wärmetauscher eingeführt und aufgeheizt wird, wobei wenigstens eine Leitungseinrichtung zwischen dem Luft-Luft-Wärmetauscher und dem wenigstens einem Trockner eingerichtet wird, über die die aufgeheizte Frischluft dem Trockner zugeführt wird.

Die aufgeheizte Frischluft kann gemäß einer Variante direkt der Heizeinheit so zugeführt werden, dass diese mittels der Heizeinheit, beispielsweise mit einem Brenner oder mit einer elektrischen Heizung, weiter erwärmt wird. Insofern ergibt sich eine hybride Beheizung der Trockner, insbesondere mit einer Aufheizungskaskade der aufgeheizten Frischluft über den Luft-Luft-Wärmetauscher und schließlich mit einer weiteren Aufheizung mittels der Heizeinheit, bis die gewünschte Temperatur erreicht wird, um die aufgeheizte Luft in den Wäscheaufnahmeraum zu führen.

Alternativ oder zusätzlich, etwa über eine Verzweigung in der Leitungseinrichtung, kann die aufgeheizte Frischluft auch direkt dem Trockner beziehungsweise dem Wäscheaufnahmeraum zugeführt werden, sodass der Wäscheaufnahmeraum im Trockner sowohl von der Heißluft aus der Heizeinheit als auch von der aufgeheizten Frischluft gleichzeitig und/oder parallel beheizt wird.

Schließlich wird eine Steuereinheit eingerichtet, mit der die Heizeinheit des Trockners in Abhängigkeit der Menge und/oder der Temperatur der aufgeheizten Frischluft energieminimal betrieben wird. Weist die Heizeinheit beispielsweise ein elektrisches Heizmodul auf, so kann dieses auch mit volatiler Energie betrieben werden, sodass die Steuereinheit auch die aktuelle oder bevorstehende Verfügbarkeit der volatilen Energie, beispielsweise aus einer Fotovoltaikanlage, berücksichtigen kann. Muss teurer Strom vom Stromanbieter verwendet werden, um die Heizeinheit zu betreiben, so kann beispielsweise vorgesehen werden, hauptsächlich die aufgeheizte Frischluft zum Betrieb des Trockners zu verwenden, insbesondere unter Inkaufnahme einer längeren Trocknungszeit. Steht mehr volatile Energie zur Verfügung, so kann der Anteil der Heißluft zur Einführung in den Wäscheaufnahmeraum anteilig erhöht von der Heizeinheit her vorgenommen werden, um Trocknungszeiten zu verkürzen.

### BEVORZUGTES AUSFÜHRUNGSBEISPIEL DER ERFINDUNG

Weitere, die Erfindung verbessernde Maßnahmen werden nachstehend gemeinsam mit der Beschreibung eines bevorzugten Ausführungsbeispiels der Erfindung anhand der Figuren näher dargestellt. Es zeigt:
- Figur 1: eine schematische Ansicht des Aufbaus des Wäschereisystems mit einer Leitungseinrichtung zur Versorgung von Trocknern mit aufgeheizter Frischluft,
- Figur 2: die Ausführung des Wäschereisystems gemäß Figur 1 mit einem Frischluft-Sammelkanal,
- Figur 3: die Ausführung des Wäschereisystems gemäß Figur 1 mit einem zentralen Luft-Luft-Wärmetauscher,
- Figur 4: ein Beispiel des Aufbaus eines Luft-Luft-Wärmetauschers, an den beispielhaft ein Kondensationswärmetauscher abgeschlossen ist und
- Figur 5: den Aufbau einer Heizeinheit in Anordnung an einen Trockner mit einer schematisch dargestellten Steuereinheit, wobei auch am Trockner beispielhaft ein Kondensationswärmetauscher abgeschlossen ist.

Die Figuren 1, 2 und 3 zeigen jeweils beispielhaft ein Wäschereisystem 1 mit mehreren Trocknern 10, wobei den Trocknern 10 jeweilige Heizeinheiten 11 zugeordnet sind. Die Trockner 10 weisen Wäscheaufnahmeräume 12 auf, in die Heißluft eingeführt wird, um Wäsche in den Wäscheaufnahmeräumen 12 zu trocknen und/oder zu glätten. Zur Bereitstellung der Heißluft sieht die Erfindung die Nutzung von Fortluft weiterer Wäschebehandlungsautomaten 13 oder Versorgungsaggregate 14 vor, wobei die weiteren Wäschebehandlungsautomaten 13 beispielhaft mit zwei Mangeln und einem Tunnelfinisher ausgeführt sind, während ein Versorgungsaggregat 14 als Dampferzeugungseinheit 22 oder als Thermoölanlage mit einer Feuerungsanlage 23 ausgebildet ist, die mit Brennstoff 26 betrieben werden kann und insofern heiße Fortluft 15 in Form von Abgas erzeugt.

Die Darstellung der Heizeinheiten 11 als Gasbrenner sind beispielhaft, diese können auch durch einen Anschluss an ein zentrales Heizregister gebildet sein, sodass für mehrere Trockner 10 die Heizeinheiten 11 durch die Anschlüsse an ein zentrales Heizregister gebildet sind. Insofern kann die aufgeheizte Frischluft 17' auch der Heißluft aus der Rohrleitung eines zentralen Heizregisters zugemischt werden und die Heizeinheit 11 kann jegliche Bauform, beispielsweise auch eine elektrische Heizeinheit, aufweisen.

ie Heizeinheiten 11 können insofern vorzugsweise einen Gasbrenner umfassen und unter Zufuhr von Frischluft 17 mit Brennstoff 26 betrieben werden. Die aufgeheizte Frischluft 17 wird dann aus der Heizeinheit 11 als Heißgas zunächst in eine Mischkammer 30 geführt, in die neben dem Heißgas aus der Heizeinheit 11 die aufgeheizte Frischluft 17' aus den Wäschebehandlungsautomaten 13 und/oder dem Versorgungsaggregat 14 ebenfalls eingeleitet und mit dem Heißgas aus der Heizeinheit 11 gemischt wird. Schließlich gelangt die gemischte aufgeheizte Frischluft aus der Mischkammer 30 in den Trockner 10.

Gemäß der Figur 1 und der Figur 2 ist an oder in Verbindung mit den Wäschebehandlungsautomaten 13 und dem Versorgungsaggregat 14 jeweils ein Luft-Luft-Wärmetauscher 16 eingerichtet, und es ist eine Leitungseinrichtung 18 zwischen den Wäschebehandlungsautomaten 13 bzw. dem Versorgungsaggregat 14 und den Mischkammern 30 vor den Trocknern 10 vorgesehen. Über die Leitungseinrichtung 18 wird Frischluft 17 in die Luft-Luft-Wärmetauscher 16 eingezogen, an der Fortluft 15 der Wäschebehandlungsautomaten 13 und dem Versorgungsaggregat 14, hier in Form von Abgas, aufgeheizt und den Mischkammern 30 der Heizeinheiten 11 zugeführt. Alternativ kann die erwärmte Frischluft 17' auch direkt an die Trockner 10 geführt werden, wenn diese interne Mischkammern aufweisen. Der Frischluftstrom in der Leitungseinrichtung 18 kann über Verdichter 32 erzeugt werden, die in der Leitungseinrichtung 18 angeordnet sind, wobei in den Heizeinheiten 11 auch separate Ventilatoren vorgesehen sein können, wie unten stehend in Zusammenhang mit der Figur 5 näher erläutert.

Die Trockner 10 können den jeweiligen Wärmequellen zugeordnet sein, beispielsweise kann ein Trockner 10 unmittelbar einem der Wäschebehandlungsautomaten 13 bzw. dem Versorgungsaggregat 14 zugeordnet sein, wie in Figur 1 gezeigt. In die Luft-Luft-Wärmetauscher 16 wird Frischluft 17 aus der Umgebung, also beispielsweise der Halle, über Verdichter 32 eingesaugt, und die heiße Fortluft 15 gibt über den Luft-Luft-Wärmetauscher 16 Wärme an die Frischluft 17 ab und erwärmt diese. Über die Leitungseinrichtung 18 wird sodann die erwärmte Frischluft 17' den Mischkammern 30 der Trockner 10 zugeführt, sodass die vorgewärmte Frischluft 17' mit dem Heißgas der Heizeinheiten 11 weiter aufgeheizt in die Trockner 10 eintreten kann.

Figur 2 zeigt abweichend von Figur 1 einen Frischluft-Sammelkanal 20 als Bestandteil der Leitungseinrichtung, in den die jeweils erwärmte Frischluft 17' aus den Wäschebehandlungsautomaten 13 und dem Versorgungsaggregat 14 einströmt und aus dem heraus die aufgeheizte Frischluft 17' den jeweiligen Trocknern 10 beziehungsweise den Heizelementen 11 zugeführt wird. Alternativ kann auch ein Fortluft-Sammelkanal eingerichtet sein, auf den ein Luft-Luft-Wärmetauscher folgt.

Figur 3 zeigt alternativ einen zentralen Luft-Luft-Wärmetauscher 19, dem die jeweilige Leitungseinrichtung 18 aus den Wäschebehandlungsautomaten 13 und dem Versorgungsaggregat 14 zugeführt wird, sodass die Fortluft direkt in den zentralen Wärmetauscher 19 einströmen kann. Frischluft 17 aus der Halle kann folglich an der Fortluft 15 zentral aufgeheizt und den jeweiligen Trocknern 10 beziehungsweise den Mischkammern 30 zugeführt werden.

In der Leitungseinrichtung 18 sind Verdichter 32 gezeigt, mit denen der Frischluftstrom in der Leitungseinrichtung 18 erzeugt wird, insbesondere um die Frischluft 17 in die Wärmetauscher 16, 19 zu drücken bzw. durch diese hindurch zu saugen. Den Wäschebehandlungsautomaten 13 und dem Versorgungsaggregat 14 sind weitere Verdichter 33 zugeordnet, die Ventilatoren aufweisen, mit denen die Fortluft 15 befördert wird. Gemäß dem Ausführungsbeispiel der Figur 3 ist es dabei möglich, dass die Verdichter 33 der Wäschebehandlungsautomaten 13 und der Versorgungsaggregat 14 hinreichend sind, um die Fortluft 15 durch den zentralen Luft-Luft- Wärmetauscher 19 zu befördern.

Figur 4 zeigt beispielhaft eine perspektivische Ansicht eines Luft-Luft-Wärmetauschers 16 mit einströmender Frischluft 17 im kalten Zustand und ausströmender Frischluft 17 im aufgeheizten Zustand. Zugleich wird Fortluft 15 eingeführt, die im Luft-Luft-Wärmetauscher 16 insbesondere nach dem Gegenstromprinzip abkühlt. Beispielhaft wird die im Luft-Luft-Wärmetauscher 16 abgekühlte Fortluft 15 zur weiteren Energieausnutzung einem Kondensationswärmetauscher 27 zugeführt, in dem insbesondere ein liquides Wärmeträgerfluid aufgeheizt werden kann, das sodann beispielsweise einer Wärmepumpe zuführbar ist, etwa für die Erwärmung von Frischwasser.

Figur 5 zeigt schließlich einen Trockner 10 mit einem Wäscheaufnahmeraum 12 und einer zugeordneten Heizeinheit 11 beispielhaft in Form eines Gasbrenners, wobei die Heizeinheit 11 auch elektrisch betrieben werden könnte. Der dargestellten Heizeinheit 11 mit dem Gasbrenner wird beispielhaft Brennstoff 26 zugeführt. Lediglich beispielhaft ist zwischen der Heizeinheit 11 und dem Trockner 10 eine Mischkammer 30 gezeigt, in die das Heißgas der Heizeinheit 11 und die aufgeheizte Frischluft 17' aus der Leitungseinrichtung 18 einströmen, wofür die Leitungseinrichtung 18 ebenso wie die Heizeinheit 11 an die Mischkammer 30 angeschlossen sind.

In der Mischkammer 30 ist eine Steuerklappe 31 eingebracht, mit der das Mischungsverhältnis aus dem Heißgas der Heizeinheit 11 und der aufgeheizten Frischluft 17' aus der Leitungseinrichtung 18 eingestellt werden kann. Zudem ist im Trockner 10 ein Umluftstrom 29 gezeigt, der in - aufgrund der schematisierten Darstellung- nicht weiter gezeigten Weise ebenfalls den Teilströmen der Heizgase zu- und/oder beigemischt werden kann.

Gemäß einer möglichen und insbesondere bevorzugten Ausführungsform ist die Mischkammer 30 im Trockner 10 integriert eingerichtet, sodass die Beimischung des Umluftstromes 29 ermöglicht ist. Der Verdichter 28 sorgt für den Zuluftstrom in den Wäscheaufnahmeraum 12. Die separierte Darstellung der Mischkammern 30 in allen vorliegenden Figuren 1 bis 5 dient lediglich der Veranschaulichung der Luft- und Wärmeströme, und die Mischkammer 30 ist bevorzugt im Trockner 10 integriert ausgeführt. Insbesondere kann die Mischkammer 30 auch durch den Wäscheaufnahmeraum 12 gebildet oder mit diesem baueinheitlich ausgeführt sein.

Beispielhaft kann Fortluft 15' aus dem Trockner 10 zur weiteren Energieausnutzung einem Kondensationswärmetauscher 27 zugeführt werden, in dem insbesondere ein liquides Wärmeträgerfluid aufgeheizt werden kann, das sodann beispielsweise einer Wärmepumpe zuführbar ist, ebenfalls etwa für die Erwärmung von Frischwasser.

Zur Steuerung der Leistung der Heizeinheit 11 ist beispielhaft eine Steuereinheit 25 gezeigt, wobei die Leistung zum Betrieb der Heizeinheit 11 und/oder die Steuerklappe 31 so ausgesteuert werden, dass ein minimaler Bedarf an Brennstoff 26 entsteht, und sodass die aufgeheizte Frischluft 17 in idealer Weise genutzt werden kann.

Die Erfindung beschränkt sich in ihrer Ausführung nicht auf das vorstehend angegebene bevorzugte Ausführungsbeispiel. Vielmehr ist eine Anzahl von Varianten denkbar, welche von der dargestellten Lösung auch bei grundsätzlich anders gearteten Ausführungen Gebrauch macht. Sämtliche aus den Ansprüchen, der Beschreibung oder den Zeichnungen hervorgehenden Merkmale und/oder Vorteile, einschließlich konstruktiver Einzelheiten oder räumlicher Anordnungen, können sowohl für sich als auch in den verschiedensten Kombinationen erfindungswesentlich sein.

### Bezugszeichenliste:

- 1: Wäschereisystem

- 10: Trockner
- 11: Heizeinheit
- 12: Wäscheaufnahmeraum
- 13: Wäschebehandlungsautomat
- 14: Versorgungsaggregat
- 15: Fortluft
- 15': Fortluft aus dem Trockner
- 16: Luft-Luft- Wärmetauscher
- 17: Frischluft
- 17': aufgeheizte Frischluft
- 18: Leitungseinrichtung
- 19: Luft-Luft- Wärmetauscher
- 20: Frischluft-Sammelkanal
- 21: Brennstoff
- 22: Dampferzeugereinheit
- 23: Feuerungsanlage
- 24: Abgas
- 25: Steuereinheit
- 26: Brennstoff
- 27: Kondensationswärmetauscher
- 28: Verdichter
- 29: Umluftstrom
- 30: Mischkammer
- 31: Steuerklappe
- 32: Verdichter

## Patentansprüche

1. Wäschereisystem (1) zur energiereduzierten Behandlung von Wäsche, umfassend mehrere Trockner (10) zum Trocknen und Glätten der Wäsche, wobei die Trockner (10) eine Heizeinheit (11) aufweisen, mittels der Heißluft einem Wäscheaufnahmeraum (12) im Trockner (10) zuführbar ist, und wobei das Wäschereisystem (1) mehrere weitere Wäschebehandlungsautomaten (13) und Versorgungsaggregate (14) aufweist, die im Betrieb heiße Fortluft (15) erzeugen,
**dadurch gekennzeichnet,**
**dass** die weiteren Wäschebehandlungsautomaten (13) als Mangeln und/oder Tunnelfinisher ausgebildet sind, wobei wenigstens ein Luft-Luft- Wärmetauscher (16, 19) eingerichtet ist, in den die heiße Fortluft (15) der Mangeln und/oder der Tunnelfinisher und/oder des Versorgungsaggregats (14) einführbar und ebenfalls einführbare Frischluft (17) darüber aufheizbar ist, wobei wenigstens eine Leitungseinrichtung (18) zwischen dem Luft-Luft- Wärmetauscher (16, 19) und wenigstens einem Trockner (10) eingerichtet ist, über die die aufgeheizte Frischluft (17) dem Trockner (10) oder einer Mischkammer (30) in Anordnung vor dem Trockner (10) oder im Trockner (10) zuführbar ist.

2. Wäschereisystem (1) nach Anspruch 1,
**dadurch gekennzeichnet,**
**dass** an die Mischkammer (30) die Heizeinheit (11) und die Leitungseinrichtung (18) angeschlossen sind und/oder wobei die Mischkammer (30) und/oder die Heizeinheit (11) baueinheitlich mit dem Trockner (10) und/oder mit einem Wäscheaufnahmeraum (12) im Trockner (10) ausgebildet sind.

3. Wäschereisystem (1) nach Anspruch 1 oder 2,
**dadurch gekennzeichnet,**
**dass** ein Luft-Luft- Wärmetauscher (16) am Ort des jeweiligen Wäschebehandlungsautomaten (13) und/oder Versorgungsaggregats (14) eingerichtet oder baueinheitlich mit diesen ausgebildet ist.

4. Wäschereisystem (1) nach einem der Ansprüche 1 oder 2,
**dadurch gekennzeichnet,**
**dass** ein zentraler Luft-Luft- Wärmetauscher (19) eingerichtet ist, dem eine jeweilige Leitungseinrichtung (18) aus den Wäschebehandlungsautomaten (13) und/oder den Versorgungsaggregaten (14) zugeführt ist, sodass die warme Fortluft (15) an den zentralen Luft-Luft-Wärmetauscher (19) führbar ist und sodass vom Luft-Luft-Wärmetauscher (19) Frischluft (17) erwärmbar und an die Trockner (10) bzw. an dessen Heizeinheiten (11) führbar ist.

5. Wäschereisystem (1) nach einem der vorgenannten Ansprüche,
**dadurch gekennzeichnet,**
**dass** die Leitungseinrichtung (18) einen Frischluft-Sammelkanal (20) aufweist, in den die erwärmte Frischluft (17) aus den Luft-Luft-Wärmetauschern (19) der Wäschebehandlungsautomaten (13) und/oder aus den Versorgungsaggregaten (14) einspeisbar ist und aus dem die erwärmte Frischluft (17) den Trocknern (10) zuführbar ist.

6. Wäschereisystem (1) nach einem der vorgenannten Ansprüche,
**dadurch gekennzeichnet,**
**dass** die Heizeinheit (11) mit einem Brennstoff (21) oder mit elektrischem Strom betreibbar ausgebildet ist.

7. Wäschereisystem (1) nach einem der vorgenannten Ansprüche,
**dadurch gekennzeichnet,**
**dass** wenigstens ein Versorgungsaggregat (14) als eine Dampferzeugereinheit (22) oder als Thermoölanlage ausgebildet ist, die mit einer mit einem Brennstoff (21) betreibbaren Feuerungsanlage (23) ausgebildet ist, wobei ein Abgas (24) der Feuerungsanlage (23) dem Luft-Luft- Wärmetauscher (16, 19) zugeführt wird.

8. Wäschereisystem (1) nach Anspruch 1 bis 7,
**dadurch gekennzeichnet,**
**dass** die Leitungseinrichtung (18) so an die Mischkammer (30) vor dem Trockner (10) angeschlossen ist, dass eine parallele Zufuhr der aufgeheizten Frischluft (17) zur Heißluft aus der Heizeinheit (11) dem Wäscheaufnahmeraum (12) des Trockners (10) zuführbar ist.

9. Wäschereisystem (1) nach einem der vorgenannten Ansprüche,
**dadurch gekennzeichnet,**
**dass** eine Steuereinheit (25) eingerichtet und dazu ausgebildet ist, die Heizeinheit (11) des Trockners (10) in Abhängigkeit der Menge und/oder der Temperatur der aufgeheizten Frischluft (17) energieminimal zu betreiben.

10. Verfahren zum Betrieb eines Wäschereisystem (1) zur energiereduzierten Behandlung von Wäsche, umfassend mehrere Trockner (10) zum Trocknen und Glätten der Wäsche, wobei die Trockner (10) eine Heizeinheit (11) aufweisen, mittels der Heißluft einem Wäscheaufnahmeraum (12) im Trockner (10) zugeführt wird, und wobei das Wäschereisystem (1) mehrere weitere Wäschebehandlungsautomaten (13) und Versorgungsaggregate (14) aufweist, mit denen heiße Fortluft (15) erzeugt wird,
**dadurch gekennzeichnet,**
**dass** die weiteren Wäschebehandlungsautomaten (13) als Mangeln und/oder Tunnelfinisher ausgebildet sind, wobei wenigstens ein Luft-Luft- Wärmetauscher (16, 19) eingerichtet wird, in den die heiße Fortluft (15) des Wäschebehandlungsautomaten (13) und/oder Versorgungsaggregats (14) eingeführt wird und wobei ferner Frischluft (17) in den Luft-Luft- Wärmetauscher (16, 19) eingeführt und aufgeheizt wird, wobei wenigstens eine Leitungseinrichtung (18) zwischen dem Luft-Luft- Wärmetauscher (16, 19) und dem wenigstens einen Trockner (10) eingerichtet wird, über die die aufgeheizte Frischluft (17) dem Trockner (10) und/oder einer Mischkammer (30) in Anordnung vor oder im Trockner (10) zugeführt wird.

11. Verfahren nach Anspruch 10,
**dadurch gekennzeichnet,**
**dass** die aufgeheizte Frischluft (17) der Mischklammer (30) zugeführt wird, der auch das Heißgas aus der Heizeinheit (11) und/oder ein Umluftstrom (29) aus dem Trockner (10) zugeführt wird.

12. Verfahren nach Anspruch 10 oder 11,
**dadurch gekennzeichnet,**
**dass** die aufgeheizte Frischluft (17) dem Trockner (10) so zugeführt wird, dass der Wäscheaufnahmeraum (12) im Trockner (10) sowohl von der Heißluft aus der Heizeinheit (11) als auch von der aufgeheizten Frischluft (17) gleichzeitig beheizt wird.

13. Verfahren nach einem der Ansprüche 10 bis 12,
**dadurch gekennzeichnet,**
**dass** eine Steuereinheit (25) eingerichtet wird, mit der die Heizeinheit (11) des Trockners (10) in Abhängigkeit der Menge und/oder der Temperatur der aufgeheizten Frischluft (17) energieminimal betrieben wird.
